# EUROPÄISCHE PATENTANMELDUNG

(11) **EP 1 715 125 A2**
(43) Veröffentlichungstag der Anmeldung: **25.10.2006**
(21) Anmeldenummer: 06110912.0
(22) Anmeldetag: 09.03.2006
(51) Int. Cl.: E05D 15/48

(54) **Drehkipp- bzw. Kippdrehfensterbeschlag mit Spaltlüftungsstellung**

(30) Priorität: 21.04.2005 DE 102005018429
(71) Anmelder: Carl Fuhr GmbH & Co. KG, 42579 Heiligenhaus (DE)
(72) Erfinder: Roppelt, Hans Peter, 42579, Heiligenhaus (DE)
(74) Vertreter: Grundmann, Dirk

(57) **Zusammenfassung**

Die Erfindung betrifft eine Ausstellschere (29) für einen Tür- oder Fensterbeschlag, mit einer am Flügel zu befestigenden Stulpschiene (9), an deren Rückseite eine Treibstange (23) verschieblich geführt ist, an welcher zumindestens ein durch einen Schlitz (32) der Stulpschiene (9) greifender Verriegelungszapfen (21) sitzt, und mit einer Lenkeranordnung, aufweisend eine drehbar an der Stulpschiene (9) mit ihrem stulpseitigen Ende angelenkte Ausstellstange (12), deren anderes Ende an einem rahmenseitigen Scharnier (45) befestigbar ist, wobei die Lenkeranordnung eine Verriegelungsnut (13, 47) aufweist, in die der Verriegelungszapfen (21) in einer Geschlossenstellung (G) und in einer Drehstellung (D) des Flügels eingreift, um die Ausstellstange (12) in einer Parallellage zur Stulpschiene (9) zu fixieren und aus welcher er in einer Kippstellung (K) des Flügels herausgetreten ist und so ein Verschwenken der Ausstellstange (12) gegenüber der Stulpschiene (9) ermöglicht hat. Um die Ausstellschere gebrauchsvorteilhaft weiterzubilden sind Mittel vorgesehen, mit denen der Verriegelungszapfen (21) die Verschwenkbarkeit der Ausstellstange (12) zusätzlich in einer geringfügig aus der Parallellage zur Stulpschiene (9) verschwenkten, einer Spaltlüftungsstellung (S, S1,S2) des Flügels entsprechenden Stellung fixieren kann.

## Beschreibung

Die Erfindung betrifft eine Ausstellschere für einen Tür- oder Fensterbeschlag, mit einer am Flügel zu befestigenden Stulpschiene, an deren Rückseite eine Treibstange verschieblich geführt ist, an welcher zumindest ein durch einen Schlitz der Stulpschiene greifender Verriegelungszapfen sitzt, und mit einer Lenkeranordnung, aufweisend eine drehbar an der Stulpschiene mit ihrem stulpseitigen Ende angelenkte Ausstellstange, deren anderes Ende an einem rahmenseitigen Scharnier befestigbar ist, wobei die Lenkeranordnung eine Verriegelungsnut aufweist, in die der Verriegelungszapfen in einer Geschlossenstellung und in einer Drehstellung des Flügels eingreift, um die Ausstellstange in einer Parallellage zur Stulpschiene zu fixieren und aus welcher er in einer Kippstellung des Flügels herausgetreten ist und so ein Verschwenken der Ausstellstange gegenüber der Stulpschiene ermöglicht hat.

Derartige Ausstellscheren für Türen oder Fensterbeschläge sind im Stand der Technik bekannt. Eine Ausstellschere besteht aus einer Stulpschiene mit einer darunter angeordneten Treibstange, an der ein Verriegelungszapfen angeordnet ist. Der Verriegelungszapfen greift durch einen Längsschlitz der Stulpschiene hindurch. An der Stulpschiene ist eine Lenkeranordnung angeordnet. Ebenfalls ist eine Ausstellstange an der Stulpschiene in einem Langloch geführt. Das andere Ende der Lenkeranordnung ist an der Ausstellstange angelenkt. Wenn die Ausstellstange in Parallellage zur Stulpschiene liegt, ist die Lenkeranordnung über dem Langloch der Stulpschiene angeordnet, durch welches der Verriegelungszapfen hindurchgreift. An der Unterseite der Lenkeranordnung ist eine Verriegelungsnut eingearbeitet. Durch Verlagern der Treibstange kann der Verriegelungszapfen in die Verriegelungsnut hineinverlagert werden und die Ausstellstange parallel zu der Stulpschiene fixieren. Wird die Treibstange derart verlagert, dass der Verriegelungszapfen aus der Verriegelungsnut der Lenkeranordnung hinaustritt, so kann die Ausstellstange verschwenkt werden.

In der DE 10154162 A1 ist ein Beschlag beschrieben, bei dem dieser sowohl für rechts- als auch links anschlagende Fenster und/oder Türen verwendet werden kann. Der Beschlag ist am Ende der Ausstellschere angeordnet. Dieser kann ohne Zuhilfenahme von Werkzeug für die richtig anschlagende Fensterseite geändert werden.

Des Weiteren sind im Stand der Technik Beschläge bekannt, die im Bereich der Falz zwischen Rahmen und Flügel angeordnet sind, um den Flügel nicht nur in der Kippstellung, sondern auch in einer Spaltlüftstellung verriegeln zu können.

Der Erfindung liegt die Aufgabe zugrunde, die gattungsgemäße Ausstellschere gebrauchsvorteilhaft weiterzubilden.

Gelöst wird die Aufgabe sowohl von jedem einzelnen Anspruch allein als auch von jedweder Kombination jedes Anspruchs mit jedem beliebigen anderen Anspruch.

Der Anspruch 1 sieht zunächst und im wesentlichen Mittel vor, mit denen der Verriegelungszapfen die Verschwenkbarkeit der Ausstellstange zusätzlich in einer geringfügig aus der Parallellage zur Stulpschiene verschwenkten, einer Spaltlüftungsstellung des Flügels entsprechenden Stellung fixieren kann.

Bevorzugt wird ein Verriegelungszapfen, der mit dem Rand der Verriegelungsnut einen Formschluss eingeht. Folgende Eigenschaften sind ebenfalls von Vorteil: Der Verriegelungszapfen weist eine Verriegelungsaussparung auf. In diese kann ein Verriegelungsvorsprung des Randes der Verriegelungsnut eintreten. Die Verriegelungsaussparung des Zapfens ist aus einer sich in seiner Verlagerungsrichtung erstreckenden beidseitigen offenen Nut gebildet. Diese kann mit einem Verriegelungssteg der Lenkeranordnung zusammenwirken. Der Verriegelungssteg teilt die Verriegelungsnut in zwei parallel zueinander verlaufende Teilnuten. Der Verriegelungszapfen kann in der Spaltlüftungsstellung bei einer entsprechenden Schaltstellung der Treibstange gegen einen Anschlag des Randes der Verriegelungsnut treten. Die Verriegelungsnut ist einem Sicherungslenker zugeordnet. Das eine Ende des Sicherungslenkers ist an der Stulpschiene und das andere Ende ist an der Ausstellstange angelenkt. Der Sicherungslenker ist derart an der Stulpschiene und der Ausstellstange angelenkt, dass das stulpseitige Ende der Ausstellstange bei ihrer Verschwenkung sich in Erstreckungsrichtung der Stulpschiene verlagert. Die in Verlagerungsrichtung weisenden Stirnflächen der Stege der Verriegelungsnut des Verriegelungszapfens weisen Auflaufschrägen auf. Diese wirken mit entsprechenden Gegenauflaufschrägen des Verriegelungsvorsprungs zusammen. Die Verriegelungsnut erweitert sich mündungsseitig. Es sind verschiedene Variationen des Beschlages möglich. So ist es möglich, diesen Beschlag als Drehkipp-Beschlag auszubilden. Dieser Beschlag wird an solchen Fenstern verwendet, bei denen ein Fenstergriff in der Geschlossenstellung eine Vertikalstellung, in der Drehstellung eine Horizontalstellung und in der Kippstellung eine um 180° versetzt liegende Vertikalstellung einnimmt. Der Sperrzapfen ist bei dieser Variante in der Geschlossenstellung und in der Drehstellung in der Verriegelungsnut. Eine weitere Variante ist für Kippdreh-Beschläge konstruiert. Bei dieser Variante befindet sich die Griffhandhabe in der Kippstellung in einer Horizontallage und in einer Drehstellung in der Vertikallage. Der Sicherungslenker weist hierzu zwei sich mit ihren Mündungen aufeinander zu weisende gegenüberliegende Verriegelungsnuten auf. Der Verriegelungszapfen liegt in der Geschlossenstellung in der ersten Nut und in der Drehstellung in der zweiten Nut ein. In der Kippstellung liegt der Verriegelungszapfen im Bereich zwischen den beiden Mündungen der Nuten ein. Beide Verriegelungsnuten bilden mit ihren Rändern Verriegelungsvorsprünge aus, mit denen eine Verriegelungsaussparung des Verriegelungszapfens zusammenwirkt. Der Beschlag ist sowohl für rechts- als auch für links anschlagende Türen oder Fenster verwendbar.

Mehrere Ausführungsbeispiele sind nachfolgend anhand der beigefügten Zeichnungen erläutert. Es zeigen:
- Fig.1: ein Fenster mit den möglichen Drehstellungen des Fenstergriffs der ersten Ausführungsform der Ausstellschere;
- Fig. 2: eine perspektivische Unteransicht des Sicherungslenkers;
- Fig. 3: eine perspektivische Ansicht des Verriegelungszapfens;
- Fig. 4: eine Vorderansicht der geschlossenen Ausstellschere;
- Fig. 5: eine Draufsicht der geschlossenen Ausstellschere gemäß Blickrichtung V aus Fig. 4;
- Fig. 6: eine Ansicht gemäß Fig. 5, jedoch wird hier die geschlossene Drehstellung dargestellt;
- Fig. 7: die Ausstellschere in der Kippstellung;
- Fig. 8: die Ausstellschere in einer Spaltlüftungsstellung;
- Fig. 9: eine Ansicht gemäß Fig.1, jedoch wurden hier die möglichen Stellungen des Fenstergriffs der zweiten Ausführungsform dargestellt;
- Fig.10: die perspektivische Unteransicht des Sicherungslenkers;
- Fig.11: eine Draufsicht der geschlossenen Ausstellschere;
- Fig.12: die Drehstellung mit geschlossener Ausstellschere;
- Fig. 13: die Ausstellschere in der Kippstellung;
- Fig. 14: die Ausstellschere in der ersten Spaltlüftungsstellung und
- Fig.15: die Ausstellschere in der zweiten Spaltlüftungsstellung.

Figur 1 zeigt ein geschlossenes Fenster 1 mit einem Fensterrahmen 2. Das Fenster 1 weist an seinem in den Zeichnungen links dargestellten Flügelschenkel einen Fenstergriff 3 auf. Der Fenstergriff 3 ist in der Geschlossenstellung G dargestellt. Nur schematisch sind die Drehstellung D, die Spaltüftungsstellung S und die Kippstellung K des Fenstergriffes 3 dargestellt. Der Fenstergriff 3 zeigt in der Geschlossenstellung G nach unten. Wird der Fenstergriff 3 um 90° gegen den Uhrzeigersinn verschwenkt, so gelangt dieser in die Drehstellung D. In dieser Stellung kann das Fenster 1 um eine Drehachse 4 in die Offenstellung gebracht werden. Verschwenkt man den Fenstergriff 3 ausgehend von der Geschlossenstellung G um 180° entgegen des Uhrzeigersinns, so erreicht der Fenstergriff 3 die Kippstellung K. Befindet sich der Fenstergriff 3 in der Kippstellung K, so kann das Fenster 1 um eine Kippachse 5 in die Fensterkippstellung gebracht werden. Etwa 45° ausgehend von der Kippstellung K im Uhrzeigersinn befindet sich die Spaltlüftungsstellung S des Fenstergriffs 3. In dieser Position des Fenstergriffs 3 befindet sich das Fenster 1 in der Spaltlüftungsstellung S. Die Spaltlüftungsstellung S liegt somit mittig zwischen der Kippstellung K und der Drehstellung D.

Figur 2 zeigt eine perspektivische Ansicht eines Sicherungslenkers 6. Der Sicherungslenker 6 weist eine flache längliche Gestalt auf. An dem in der Figur 2 oben rechts gelegenen spitz zulaufenden Ende des Sicherungslenkers 6 ist eine Bohrung 7 angeordnet. Die Bohrung 7 dient zur Aufnahme eines in Figur 4 dargestellten Bolzens 8. Mittels des Bolzens 8 wird der Sicherungslenker 6 an einer Stulpschiene 9 drehbeweglich fixiert. An dem unten links in Figur 2 dargestellten Ende des Sicherungslenkers 6 bildet dieser eine weitere Bohrung 10 aus. Durch diese Bohrung 10 verläuft ebenfalls ein Bolzen 11. Wie in Figur 4 zu sehen ist, verbindet der Bolzen 11 den Sicherungslenker 6 drehbeweglich mit einer Ausstellstange 12. Der Sicherungslenker 6 weist an seiner Unterseite eine Verriegelungsnut 13 auf. Die Verriegelungsnut 13 verläuft in Längserstreckungsrichtung des Sicherungslenkers 6. Diese wird durch einen Verriegelungssteg 14 in zwei parallel zueinander verlaufende Teilnuten 13', 13" aufgeteilt. Die Verriegelungsnut 13 ist in Richtung der Bohrung 10 des Sicherungslenkers 6 offen ausgestaltet und deren Mündung 15 erweitert sich in Richtung der Bohrung 10. Zwischen der Verriegelungsnut 13 und der Bohrung 10 befindet sich ein Freiraum 16.

An den Rändern 17 bildet der Sicherungslenker 6 Anschläge 18 aus. Die Ränder 17 bilden an den Enden, die zu der Bohrung 10 hinweisen, jeweils einen Verriegelungsvorsprung 19 aus. Die Verriegelungsvorsprünge 19 und das freie Ende des Verriegelungsstegs 14 weisen jeweils Gegenauflaufschrägen 20 auf. Die Anschläge 18 werden von Vorsprüngen gebildet, die von der Nut 13 weg weisen. Sie bilden gewissermaßen Verdickungen der Ränder 17 aus. Die Anschläge 18 bilden mit den freien Enden der Ränder 17 jeweils eine Stufe aus. Das freie Ende der Ränder 17 bildet die Verrieglungsvorsprünge 19 aus. Diese divergieren in Nutöffnungsrichtung. Indem sich die Verriegelungsvorsprünge 19 schräg zur Erstreckungsrichtung der Nut 13 erstrecken, bilden ihre zur Nut 13 hin weisenden Flanken Einfädelungshilfen für den Verriegelungszapfen 21. Unterstützt wird das Einfädeln durch die Schrägflanken 20.

Die Figur 3 zeigt einen perspektivisch dargestellten Verriegelungszapfen 21. Der Verriegelungszapfen 21 weist einen zylindrischen Schaft 22 auf. Wie in Figur 4 zu sehen ist, wird der Verriegelungszapfen 21 mit dem Schaft 22 an einer Treibstange 23 befestigt. Auf dem Schaft 22 des Verriegelungszapfens 21 ist ein vierkantprismaförmiger Abschnitt 24 angeordnet. In dem Abschnitt 24 ist eine Verriegelungsaussparung 25 eingearbeitet. Die Verriegelungsaussparung 25 wird von einer Nut 26 gebildet. Die Nut 26 erstreckt sich in Verlagerungsrichtung des Verriegelungszapfens 21. Diese ist beidseitig offen ausgebildet. Die beiden Stege 27, die durch die Nut 26 gebildet werden, weisen an ihren Stirnflächen, die in Verlagerungsrichtung liegen, Auflaufschrägen 28 auf.

Die Gegenauflaufschrägen 20 sowie die Auflaufschrägen 28 verlaufen jeweils spitzwinklig zueinander. (vgl. Figuren 2 und 3). Die Auflaufschrägen 28 und die Gegenauflaufschrägen 20 wirken bei der Verlagerung des Verriegelungszapfens 21 miteinander und erleichtern das Finden der Schaltposition. Soll beispielsweise der Verriegelungszapfen 21 die zentrale Rippe 14 mit der Verriegelungsaussparung 25 einfangen, so kann die Gegenauflaufschräge 20 auf den Auflaufschrägen 28 abgleiten, um dadurch das Eintreten der Rippen 24 in die Nuten 13 zu erzwingen.

In Figur 4 ist eine Ausstellschere 29 im geschlossenen und verriegelten Zustand dargestellt. Die Ausstellschere 29 besteht im wesentlichen aus einer Stulpschiene 9, einer darunter angeordneten Treibstange 23, einer über der Stulpschiene 9 angeordneten Ausstellstange 12 und einem Sicherungslenker 6, der die Stulpschiene 9 mit der Ausstellstange 12 gelenkig verbindet. Die Stulpschiene 9, der Sicherungslenker 6 und die Ausstellstange 12 bilden zusammen eine Lenkeranordnung.

Die Stulpschiene 9 weist eine längliche flache Gestalt auf. Die Stulpschiene 9 weist ausgehend von den Zeichnungen linksseitig ein Langloch 30 auf. Das Langloch 30 weist an seinem linken Ende einen durchmesservergrößerten Abschnitt 31 auf. Etwa in der Mitte der in Figur 7 dargestellten Stulpschiene 9 weist diese einen Schlitz 32 auf. Rechts davon angeordnet ist ein weiteres Langloch 33 eingearbeitet. Der Schlitz 32 und das Langloch 33 verlaufen in Richtung der Verlagerungsrichtung der Treibstange 23. Unterhalb der Stulpschiene 9 ist die Treibstange 23 angeordnet. Die Treibstange 23 weist ebenfalls eine längliche flache Gestalt auf. Wie in Figur 4 zu sehen ist, bildet die Treibstange 23 zusammen mit weiteren Bauteilen, die nicht näher beschrieben werden, und der Stulpschiene 9 eine Fehlbedienungssperre 34 aus. Derartige Fehlbedienungssperren 34 sind im Stand der Technik bekannt. Sie dienen auch als Einstiegsicherung, damit bei gekipptem Fenster der Griff nicht bewegt werden kann.

Wie zuvor erwähnt, nimmt die Treibstange 23 den Verriegelungszapfen 21 auf. Der Verriegelungszapfen 21 steckt derart mit seinem Schaft 22 in der Treibstange 23 ein, dass der Schaft 22 ebenfalls durch den Schlitz 32 der Stulpschiene 9 hindurchragt und der Abschnitt 24 oberhalb dieser liegt. Am Ende der Treibstange 23 ist eine Verriegelung 35 angeordnet. Die Verriegelung 35 weist eine Nut 36 auf, die zum Rande hin offen ist. In der Figur 4 ist die Nut 36 zur rechten Bildseite hin offen. Unterhalb der Verriegelung 35 bildet diese einen Zapfen 37 aus. Der Zapfen 37 verbindet die Verriegelung 35 mit der Treibstange 23. Die Verriegelung 35 liegt auf der Stulpschiene 9 auf und der Zapfen 37 greift durch das Langloch 33 hindurch bis in die Treibstange 23 hinein. Weil die Verriegelung 35 und der Verriegelungszapfen 21 beide mit der Stulpschiene 9 verbunden sind, verlaufen diese synchron miteinander. Die Stulpschiene 9 wird mit den Anbauteilen an das Fenster 1 montiert.

Wie in Figur 4 zu sehen ist, steckt der Bolzen 8 in einer Bohrung 38 der Stulpschiene 9 ein. Durch den Bolzen 8 ist der Sicherungslenker 6 drehbeweglich mit der Stulpschiene 9 verbunden. Oberhalb des Sicherungslenkers 6 ist die Ausstellstange 12 angeordnet. Die Ausstellstange 12 weist eine längliche flache Gestalt auf. An dem linken Ende ausgehend von Figur 4 ist an der Ausstellstange 12 ein Gelenkbolzen 39 angeordnet. Der Gelenkbolzen 39 weist einen durchmesserverringerten Abschnitt 40 auf. Die Grundkontur des zylindrischen Gelenkbolzens 39 ist dem Abschnitt 31 des Langlochs 30 formangepasst. Der Abschnitt 40 des Gelenkbolzens 39 ist der Breite des Langlochs 30 formangepasst. Die Ausstellstange 12 wird mit dem Gelenkbolzen 39 in dem Langloch 30 geführt.

Die Ausstellstange 12 bildet eine Aufnahmebohrung 41 aus. In der Aufnahmebohrung 41 wird der Bolzen 11 aufgenommen, der die Ausstellstange 12 gelenkig mit dem Sicherungslenker 6 verbindet. Des Weiteren bildet die Ausstellstange 12 einen Sperrzapfen 42 aus. Der Sperrzapfen 42 weist zur Stulpschiene 9 hin. Um die Lage des Sperrzapfens 42 einstellen zu können, ist dessen Kopf 43 exzentrisch zum Schaft 44 angeordnet. Der Kopf 43 des Sperrzapfens 42 ist der Nut 36 von der Verriegelung 35 formangepasst.

An dem freien Ende der Ausstellstange 12 ist ein Fensterbeschlag 45 angeordnet. Der Fensterbeschlag 45 ist sowohl für rechts- als auch links anschlagende Fenster 1 oder Türen ausgestaltet. Dieser kann beispielsweise wie in der zuvor erwähnten Schrift DE 10154162 A1 ausgestaltet sein. Der Fensterbeschlag 45 bildet die Drehachse 4 für das Fenster 1 aus. Ein unterer Fensterbeschlag 46, der nur in der Figur 1 schematisch dargestellt worden ist, bildet die Drehachse 4 und auch die Kippachse 5 aus. Durch die beiden Fensterbeschläge 45, 46 wird das Fenster 1 mit dem Fensterrahmen 2 verbunden.

Bei dem ersten Ausführungsbeispiel stellt sich folgende Wirkungsweise ein:

Ausgehend von den Figuren 1 und 4 bis 8 werden die verschiedenen Stellungsmöglichkeiten des Fensters 1 näher erläutert. Figur 1 dient nur dazu, die Stellung des Fenstergriffs 3 zu veranschaulichen.

In der Figur 4 ist die Ausstellschere 29 dargestellt, wie sie ausgehend von der Blickrichtung von Figur 1 zu sehen wäre. Das Betätigen der Treibstange 23 wird über nicht näher dargestellte Schliessriegelpaarungen zwischen dem Fensterrahmen 2 und dem Fenster 1 bewirkt, die durch den Fenstergriff 3 betätigt werden. Die Ausstellschere 29 ist in ihrer Parallellage verriegelt, das heißt, dass der Sicherungslenker 6, die Ausstellstange 12, die Treibstange 23 und die Stulpschiene 9 parallel zueinander angeordnet sind. Die Treibstange 23 befindet sich in der Position, dass der Verriegelungszapfen 21 mit seiner Verriegelungsaussparung 25 den Verriegelungssteg 14 umschließt. Ebenfalls ist durch die Position der Treibstange 23 die Verriegelung 35 mit dem Sperrzapfen 42 in Eingriff. Der Verriegelungszapfen 21 befindet sich in der Nähe des Bolzens 8. Wie in Figur 5 zu sehen ist, befindet sich der Schaft 22 des Verriegelungszapfens 21 in der Nähe des rechten Endbereichs des Schlitzes 32. Ebenfalls befindet sich der Zapfen 37 der Verriegelung 35 in der Nähe des rechten Endbereichs des Langloches 33. Der Gelenkbolzen 39 der Ausstellstange 12 liegt in dem Langloch 30 ein.

In Figur 6 wurde der Fenstergriff 3 wie in Figur 1 dargestellt in die Drehstellung D um 90° gegen den Uhrzeigersinn verschwenkt. Dadurch verlagert sich die Treibstange 23 ausgehend von Figur 6 nach links. Das Fenster 1 wird nur soweit entriegelt, bis dieses um die Drehachse 4 geöffnet werden kann. Der Verriegelungszapfen 21 ist immer noch mit dem Endbereich des Verriegelungssteges 14 in Eingriff. Des Weiteren ist ebenfalls auch die Verriegelung 35 mit dem Sperrzapfen 42 noch in Eingriff. Das Fenster 1 ist immer noch gegen ein Schwenken über die Kippachse 5 gesichert. Um in die in Figur 7 dargestellte Stellung zu gelangen, muss der Fenstergriff 3 in die in Figur 1 dargestellte Kippstellung K verlagert werden. Die Treibstange 23 wird dadurch weiter nach links verlagert und gibt nun den Sicherungslenker 6 und die Ausstellstange 12 frei. Der Verriegelungszapfen 21 und die Verriegelung 35 sind nicht mehr mit dem Verriegelungssteg 14 und dem Sperrzapfen 42 in Eingriff. Der Gelenkbolzen 39 verlagert sich in dem Langloch 30, dass dieser sich im rechten Endbereich des Langlochs 30 befindet. Der Sicherungslenker 6 verschwenkt um den Bolzen 8 im Uhrzeigersinn. Durch die Fehlbedienungssperre 34 wird gewährleistet, dass man den Fenstergriff 3 nicht zurückschwenken kann.

Um in die in Figur 8 dargestellte Spaltlüftungsstellung S zu gelangen, muss das Fenster 1 aus der Kippstellung K soweit zurückgeschwenkt werden, bis der Verriegelungszapfen 21 mit seiner Verriegelungsaussparung 25 den Verriegelungsvorsprung 19 überfahren kann. Das Einfangen des Verriegelungsvorsprunges 19 des Sicherungslenkers 6 wird dadurch erleichtert, dass die Auflaufschrägen 28 des Verriegelungszapfens 21 mit den Gegenauflaufschrägen 20 des Sicherungslenkers 6 zusammenwirken. Die Treibstange 23 wird soweit verlagert, bis der Fenstergriff 3 etwa um 45° aus der Kippstellung K im Uhrzeigersinn verlagert worden ist. Dies wird dadurch begrenzt, dass der Verriegelungszapfen 21 mit seiner Stirnfläche gegen den Anschlag 18 des Sicherungslenkers 6 stößt. In der Kippstellung K liegt der Verriegelungsvorsprung 19 in dem Schacht 25 zwischen den beiden Rippen 24 des Verriegelungszapfens 21 ein. Indem die Stirnkante eines der beiden Stege 27 vor der Stufe 18 liegt, ist der Fenstergriff gegen ein Weiterdrehen gesperrt.

Das Fenster 1 wird sicher in der Spaltlüftungsstellung S gehalten und wird nicht durch aufkommende Böen auf- oder zugeschlagen. Um das Fenster 1 schließen zu können, muss nun ausgehend von der Spaltlüftungsstellung S der Fenstergriff 3 etwas in Richtung der Kippstellung K geschwenkt werden, so dass die Verriegelungsaussparung 25 nicht mehr mit dem Verriegelungsvorsprung 19 in Eingriff ist.

Anschliessend kann das Fenster 1 geschlossen und der Fenstergriff 3 in die Geschlossenstellung G gebracht werden. Das Fenster 1 ist wieder geschlossen und verriegelt.

Anhand der Figuren 9 bis 15 wird das zweite Ausführungsbeispiel der Ausstellschere 29 dargestellt. Die zweite Ausführungsform ist derart gestaltet, dass sie für einen Kippdrehbeschlag konstruiert worden ist, der beispielsweise in England verwendet wird. Die sinngemäß gleichen Bauteile werden mit gleichen Bezugsziffern wie zuvor weiter benannt.

In Figur 9 ist das geschlossene Fenster 1 dargestellt. Der Fenstergriff 3 ist in der Geschlossenstellung G dargestellt. Die anderen Positionen des Fenstergriffs 3 sind nur schematisch dargestellt. Im Unterschied zu der ersten Ausführungsform gibt es bei einem Kippdrehbeschlag zwei Spaltlüftungsstellungen S1, S2. Verschwenkt man den Fenstergriff 3 um 90° entgegen des Uhrzeigersinns, so befindet sich dieser dann in der Kippstellung K. Das Fenster 1 kann um die Kippachse 5 geschwenkt werden. Ausgehend von der Kippstellung K kann der Fenstergriff 3 um 90° weiter entgegen des Uhrzeigersinns verschwenkt werden. Dann befindet sich der Fenstergriff 3 in der Drehstellung D. Das Fenster 1 kann um die Drehachse 4 geschwenkt werden. Die erste Spaltlüftungsstellung S1 befindet sich zwischen der Geschlossenstellung G und der Kippstellung K. Die zweite Spaltlüftungsstellung S2 befindet sich zwischen der Kippstellung K und der Drehstellung D. Jeweils weist der Fenstergriff 3 in den Spaltlüftungsstellungen S1, S2 einen Winkel von etwa 45° zu der Kippstellung K auf.

Der Sicherungslenker 6 weist in etwa die gleiche Grundgestalt auf wie bei dem zuvor beschriebenen. Ebenfalls sind die Bohrungen 7, 10 an dem Sicherungslenker 6 vorhanden. Der Sicherungslenker 6 bildet ebenfalls eine Verriegelungsnut 13 aus. Die Verriegelungsnut 13 wird durch einen Verriegelungssteg 14 in zwei Teilnuten 13',13" geteilt. Die Ränder 17 bilden an ihren Enden Verriegelungsvorsprünge 19 aus. Ebenfalls sind bei den Verriegelungsvorsprüngen 19 Anschläge 18 angeordnet. Im Endbereich der Verriegelungsvorsprünge 19 bilden diese Gegenauflaufschrägen 20 aus. Die Mündung 15 der Verriegelungsnut 13 erweitert sich in Richtung der Bohrung 10. Im mittleren Bereich des Sicherungslenkers 6 ist ein Freiraum 16 angeordnet. Der Freiraum 16 hat eine derartige Weite zwischen den beiden Stirnkanten der im wesentlichen fluchtend zueinander liegenden die Nuten ausbildenden Rippen 17, dass der Verriegelungszapfen 21 dort mit genügendem Bewegungsspiel eintreten kann.

Ausgehend von der Bohrung 10 in Richtung der Bohrung 7 erstreckt sich eine weitere Verriegelungsnut 47. Die Verriegelungsnut 47 wird ebenfalls von einem Verriegelungssteg 48 in zwei Teilnuten 47', 47" geteilt. Die Mündung 49 der Verriegelungsnut 47 liegt der Mündung 15 der Verriegelungsnut 13 gegenüber. Die Ränder 50 der Verriegelungsnut 47 bilden in ihrem Endbereich in Richtung der Bohrung 7 Verriegelungsvorsprünge 51 aus. In Richtung der Mündung 49 bilden die Ränder 50 Anschläge 52 aus.

Die Verriegelung 53 am Ende der Treibstange 23 weist die Gestalt des Verriegelungszapfens 21 auf. Die Abmessungen der Verriegelung 53 sind größer dimensioniert als die Abmessungen des Verriegelungszapfens 21. Die Verriegelung 53 ist mit dem Zapfen 37 an der Treibstange 23 befestigt. Die Verriegelung 53 bildet eine zu beiden Seiten hin randoffene Nut 54 aus. Die Nut 54 verläuft in Verlagerungsrichtung der Treibstange 23. Die Stege 55 der Verriegelung 53 weisen an den Seiten, die zur Nut 54 gewandt sind, Auflaufschrägen 56 auf. Die Verriegelung 53 ist gut in der Figur 13 zu sehen. Des Weiteren bildet die Ausstellstange 12 an seiner Unterseite einen weiteren Sperrzapfen 57 aus. Der Sperrzapfen 57 weist die gleiche Gestalt auf wie der Sperrzapfen 42.

Für das zweite Ausführungsbeispiel stellt sich folgende Wirkungsweise ein:

Die Wirkungsweise des zweiten Ausführungsbeispiels wird anhand der Figuren 9 und 11 bis 15 näher erläutert. In Figur 9 ist das Fenster 1 mit dem Fenstergriff 3 dargestellt. In Figur 9 befindet sich der Fenstergriff 3 in der Geschlossenstellung G. Figur 11 zeigt die Draufsicht der Ausstellschere 29. Das Fenster 1 ist geschlossen und verriegelt. Der Sperrzapfen 42 greift in die Nut 54 der Verriegelung 53 ein. Die Verriegelungsaussparung 55 umgreift den Verriegelungssteg 14 des Sicherungslenkers 6. Durch das Zusammenspiel der Verriegelung 53 mit dem Sperrzapfen 42 und des Verriegelungszapfens 21 mit dem Verriegelungssteg 14 wird die Ausstellschere 29 in der Parallellage fixiert.

In Figur 12 ist die Ausstellschere 29 in der Drehstellung D dargestellt. Dazu muss der Fenstergriff 3 in die in Figur 9 schematisch dargestellte Stellung der Drehstellung D geschwenkt werden. Die Treibstange 23 verlagert sich soweit nach links, dass die Verriegelung 53 mit dem Sperrzapfen 57 zusammenwirkt. Des Weiteren wirkt jetzt der Verriegelungszapfen 21 mit dem Verriegelungssteg 48 des Sicherungslenkers 6 zusammen. Die Ausstellschere 29 ist weiterhin in der Parallellage fixiert. Das Fenster 1 kann nur um die Drehachse 4 verschwenkt werden.

Verschwenkt man den Fenstergriff 3 in die Kippstellung K, so erreicht man die Stellung, die in Figur 13 dargestellt ist. Die Treibstange hat die Verriegelung 53 und den Verriegelungszapfen 21 derart verlagert, dass die Verriegelung 53 genau zwischen den Sperrzapfen 42, 57 liegt und der Verriegelungszapfen 21 in dem Freiraum 16 des Sicherungslenkers 6 positioniert ist. Dadurch ist es möglich, die Ausstellschere 29 in die Kippstellung K zu verlagern.

Ausgehend von der Kippstellung K hat man zwei Möglichkeiten, die Ausstellschere 29 in einer Spaltlüftungsstellung S1 oder S2 zu arretieren. In Figur 14 ist die erste Spaltlüftungsstellung S1 dargestellt. Das Fenster 1 muss ausgehend von der Kippstellung K etwas in Richtung der Geschlossenstellung G verlagert werden und anschliessend muss der Fenstergriff 3 etwa um 45° in Richtung der Geschlossenstellung G verlagert werden, so dass der Fenstergriff 3 in der ersten Spaltlüftungsstellung S1 sich befindet. Die Verriegelungsaussparung 25 des Verriegelungszapfens 21 umgreift dann den Verriegelungsvorsprung 29 des Sicherungslenkers 6 und legt mit seiner Stirnfläche an dem Anschlag 18 an. Damit die Verriegelungsaussparung 25 den Verriegelungsvorsprung 19 leichter einfangen kann, gleiten die Auflaufschrägen 28 des Verriegelungszapfens 21 auf den Gegenauflaufschrägen 20 der Verriegelungsvorsprünge 19 ab.

Um von der ersten Spaltlüftungsstellung S1 in die zweite Spaltlüftungsstellung S2 zu gelangen, die in Figur 15 dargestellt worden ist, muss der Fenstergriff 3 zuerst in die Kippstellung K geschwenkt werden. Dadurch wird der Sicherungslenker 6 wieder freigegeben und das Fenster 1 kann wieder in die Kippstellung K gebracht werden. Um die Ausstellschere 29 in der zweiten Spaltlüftungsstellung S2 zu arretieren, muss ausgehend von der Kippstellung K das Fenster 1 soweit verschwenkt werden, bis der Fenstergriff 3 ausgehend von der Kippstellung K um etwa 45° gegen den Uhrzeigersinn in die zweite Spaltlüftungsstellung S2 geschwenkt ist. Wie in Figur 15 zu sehen ist, umgreift die Verriegelungsaussparung 25 den Verriegelungsvorsprung 51 des Sicherungslenkers 6 und arretiert ihn in dieser Position. Dem Verriegelungszapfen 21 wird es durch die Auflaufschrägen 28 erleichtert, mit Hilfe der Gegenauflaufschrägen 58 den Verriegelungsvorsprung 51 zu überfangen.

Um das Fenster 1 wieder in die Geschlossenstellung G zu bekommen, muss der Fenstergriff 3 in Richtung der Kippstellung K verschwenkt werden. Befindet sich der Fenstergriff 3 in der Kippstellung K, so kann das Fenster 1 komplett geschlossen werden. Anschliessend kann der Fenstergriff 3 in die Geschlossenstellung G verschwenkt und das Fenster 1 verriegelt werden.

In den beiden Spaltlüftstellungen S1 und S2 hat der Fensterflügel jeweils eine andere Schwenkstellung, so dass beide Stellungen S1, S2 unterschiedliche Lüftungswirkungen entfalten können.

Bei beiden Ausführungsformen ist die Ausstellschere 29 derart gestaltet, dass sie sowohl für links- als auch für rechtsanschlagende Fenster 1 verwendet werden kann. Dies wird dadurch erreicht, indem die Teile klappsymmetrisch gestaltet sind. Durch diese Erfindung sind folgende Vorteile gegenüber den bisherigen bekannten Erfindungen maßgebend:

Es werden keine weiteren Bauteile benötigt, um die Ausstellschere 29 mit einer Spaltlüftungsstellung S, S1, S2 zu versehen. Ebenfalls müssen auch keine weiteren Bauteile an dem Fenster 1 oder dem Fensterrahmen 2 montiert werden. Dadurch entsteht auch kein höherer Montageaufwand beim Herstellungsprozess der Ausstellschere 29. Die Ausstellschere 29 ist jeweils in jeder Spaltlüftungsstellung S, S1, S2 sicher arretiert und hält bei starkem Wind Druck oder Zugluft stand. Ebenfalls bleiben die Grundfunktionen des Beschlages erhalten. Es müssen nur geringfügige Änderungen an vorhandenen Bauteilen vorgenommen werden. Bei beiden Ausführungsformen ist es so, dass jeweils nur ein Verriegelungsvorsprung 19, 51 mit der Verriegelungsaussparung 25 des Verriegelungszapfens 21 zusammenwirkt. Es sind gerade nur die in Eingriff, die für das jeweilige anschlagende Fenster notwendig sind.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Ausstellschere (29) für einen Tür- oder Fensterbeschlag, mit einer am Flügel zu befestigenden Stulpschiene (9), an deren Rückseite eine Treibstange (23) verschieblich geführt ist, an welcher zumindestens ein durch einen Schlitz (32) der Stulpschiene (9) greifender Verriegelungszapfen (21) sitzt, und mit einer Lenkeranordnung, aufweisend eine drehbar an der Stulpschiene (9) mit ihrem stulpseitigen Ende angelenkte Ausstellstange (12), deren anderes Ende an einem rahmenseitigen Scharnier (45) befestigbar ist, wobei die Lenkeranordnung eine Verriegelungsnut (13, 47) aufweist, in die der Verriegelungszapfen (21) in einer Geschlossenstellung (G) und in einer Drehstellung (D) des Flügels eingreift, um die Ausstellstange (12) in einer Parallellage zur Stulpschiene (9) zu fixieren und aus welcher er in einer Kippstellung (K) des Flügels herausgetreten ist und so ein Verschwenken der Ausstellstange (12) gegenüber der Stulpschiene (9) ermöglicht hat, **gekennzeichnet durch** Mittel, mit denen der Verriegelungszapfen (21) die Verschwenkbarkeit der Ausstellstange (12) zusätzlich in einer geringfügig aus der Parallellage zur Stulpschiene (9) verschwenkten, einer Spaltlüftungsstellung (S, S1,S2) des Flügels entsprechenden Stellung fixieren kann.

2. Ausstellschere nach Anspruch 1 oder insbesondere danach, **dadurch gekennzeichnet, dass** der Verriegelungszapfen (21) mit dem Rande (17,50) der Verriegelungsnut (13, 47) einen Formschluss eingeht.

3. Ausstellschere nach einem oder mehreren der vorangehenden Ansprüche oder insbesondere danach, **dadurch gekennzeichnet, dass** der Verriegelungszapfen (21) eine Verrieglungsaussparung (25) aufweist, zum Eintritt eines Verriegelungsvorsprunges (19,51) des Randes (17,50) der Verriegelungsnut (13,47).

4. Ausstellschere nach einem oder mehreren der vorangehenden Ansprüche oder insbesondere danach, **dadurch gekennzeichnet, dass** die Verriegelungsaussparung (25) des Verriegelungszapfens (21) eine sich in seine Verlagerungsrichtung erstreckende beidseitig offene Nut (26) bildet, die mit einem Verriegelungssteg (14, 48) der Lenkeranordnung zusammenwirkt.

5. Ausstellschere nach einem oder mehreren der vorangehenden Ansprüche oder insbesondere danach, **dadurch gekennzeichnet, dass** der Verriegelungssteg (14, 48) die Verriegelungsnut (13, 47) in zwei parallel zueinander verlaufende Teilnuten (13',13", 47', 47") teilt.

6. Ausstellschere nach einem oder mehreren der vorangehenden Ansprüche oder insbesondere danach, **dadurch gekennzeichnet, dass** der Verriegelungszapfen (21) in der der Spaltlüftungsstellung (S, S1, S2) entsprechenden Schaltstellung der Treibstange (23) gegen einen Anschlag (18, 52) des Randes (17, 50) der Verriegelungsnut (13, 47) tritt.

7. Ausstellschere nach einem oder mehreren der vorangehenden Ansprüche oder insbesondere danach, **dadurch gekennzeichnet, dass** die Verriegelungsnut (13, 47) einem Sicherungslenker (6) zugeordnet ist, dessen eines Ende an der Stulpschiene (9) und dessen anderes Ende an der Ausstellstange (12) angelenkt ist.

8. Ausstellschere nach einem oder mehreren der vorangehenden Ansprüche oder insbesondere danach, **dadurch gekennzeichnet, dass** der Sicherungslenker (6) derart an der Stulpschiene (9) und der Ausstellstange (12) angelenkt ist, dass das stulpseitige Ende der Ausstellstange (12) bei ihrer Verschwenkung sich in Erstreckungsrichtung der Stulpschiene (9) verlagert.

9. Ausstellschere nach einem oder mehreren der vorangehenden Ansprüche oder insbesondere danach, **dadurch gekennzeichnet, dass** die in Verlagerungsrichtung weisenden Stirnflächen der Stege (27) der Nut (26) des Verriegelungszapfens (21) Auflaufschrägen (28) aufweisen, die mit entsprechenden Gegenauflaufschrägen (20, 58) des Verriegelungsvorsprungs (19, 51) zusammenwirken.

10. Ausstellschere nach einem oder mehreren der vorangehenden Ansprüche oder insbesondere danach, **dadurch gekennzeichnet, dass** sich die Verriegelungsnut (13, 47) mündungsseitig erweitert.

11. Ausstellschere nach einem oder mehreren der vorangehenden Ansprüche oder insbesondere danach, **gekennzeichnet durch** zwei sich mit ihren Mündungen (15, 49) aufeinander zuweisend gegenüberliegende Verriegelungsnuten (13, 47), wobei der Verriegelungszapfen (21) in der Geschlossenstellung (G) in der ersten Nut (13) und in der Drehstellung (D) des Flügels in der zweiten Nut (47) einliegt und wobei der Verriegelungszapfen (21) in der Kippstellung (K) im Bereich zwischen den beiden Mündungen (15, 49) der Nuten (13, 47) liegt.

12. Ausstellschere nach einem oder mehreren der vorangehenden Ansprüche oder insbesondere danach, **dadurch gekennzeichnet, dass** beide Verriegelungsnuten (13, 47) mit ihren Rändern (17, 50) Verriegelungsvorsprünge (19,51) ausbilden, mit denen eine Verriegelungsaussparung (25) des Verriegelungszapfens (21) zusammenwirkt.

13. Ausstellschere nach einem oder mehreren der vorangehenden Ansprüche oder insbesondere danach, **dadurch gekennzeichnet, dass** der Beschlag sowohl für rechts- als auch sowohl für links anschlagende Türen oder Fenster (1) verwendbar ist.
